# EUROPÄISCHE PATENTSCHRIFT

(11) **EP 0 229 588 B1**
(45) Veröffentlichungstag und Bekanntmachung des Hinweises auf die Patenterteilung: **25.07.1990**
(21) Anmeldenummer: 86810448.0
(22) Anmeldetag: 09.10.1986
(51) Int. Cl.: D03D 47/30, D03D 47/34

(54) **Luftstrahlwebmaschine**
Air jet loom
Métier à tisser à jet d'air

(30) Priorität: 20.12.1985 CH 5455/85
(43) Veröffentlichungstag der Anmeldung: 22.07.1987
(73) Patentinhaber: GEBRÜDER SULZER AKTIENGESELLSCHAFT, CH-8401 Winterthur (CH)
(72) Erfinder: Van Mullekom, Hubert Peter, NL-5750 AA Deurne (NL)

(56) Entgegenhaltungen:
- EP-A- 0 094 089
- EP-A- 0 150 763
- GB-A- 2 090 294

## Beschreibung

Die Erfindung betrifft eine Luftstrahlwebmaschine mit einer ausserhalb des Webfaches angeordneten Schussfadeneintragsdüse und einer zwischen ihr und dem Webfach angeordneten Schussfadenablenkvorrichtung zum Fernhalten des Schussfadens vom Webfach nach Abgabe eines Signals zum Stillsetzen der Webmaschine infolge einer Störung, wobei die Schussfadenablenkvorrichtung eine quer zur Schussrichtung liegende Blasdüse und eine im wesentlichen in der Verlängerung der Blasdüse liegende Saugdüse enthält.

Bei einer bekannten Vorrichtung dieser Art gemäss der europäischen Patentanmeldung Nr. 0 150 763 ist eine solche Schussfadenablenkvorrichtung vorgesehen, die fest in das Riet der Webmaschine eingebaut ist, wobei die Austrittsmündung der Blasdüse und die Eintrittsöffnung der Saugdüse im Führungskanal des Schussfadens liegen. Die Blasdüse bzw. Saugdüse liegen in einem Formstück, dessen Seitenriss in Schusseintragsrichtung mit den einzelnen Rietlamellen fluchtet. Eine derartige Schussfadenablenkvorrichtung braucht relativ viel Platz zwischen der Schussfadeneintragsdüse und dem durch die Kettfäden gebildeten Webfach, das erst mit der ersten Rietlamelle der Weblade beginnen kann.

Bei einer anderen Vorrichtung gemäss der UK-Patentanmeldung GB 2 090 294 wird zum Ablenken des Schussfadens aus der Eintragsrichtung die Schusseintragsdüse aus der Normallage in eine schräg nach oben gerichtete Lage vor die Eintrittsmündung einer Absaugvorrichtung verschwenkt, so dass der Schussfaden vom Schusskanal weg in die Absaugvorrichtung geleitet wird. In der erwähnten britischen Patentanmeldung ist an der Schere zum Abschneiden des Schussfadens ein Fadenführer befestigt, der den Faden auch dann in den Bereich zwischen die Scherenflügel lenken soll, wenn er von der Absaugvorrichtung abgeleitet wurde. Die erwähnte Schussfadenablenkvorrichtung hat den Nachteil, dass die Eintragsdüse mit einem Antriebsmechanismus versehen sein muss und gelenkig zu lagern ist.

Die vorliegende Erfindung liegt die Aufgabe zugrunde, eine Luftwebmaschine mit einer verbesserten Schussfadenablenkvorrichtung zu schaffen, wobei diese möglichst platzsparend ausgeführt ist und keine zur Einleitung des Ablenkvorganges nötige zusätzliche Bewegung der beteiligten Elemente nötig ist.

Die Erfindung besteht darin, dass von der Schussfadeneintragsdüse aus gesehen ein Fadenführer vor dem Kreuzungspunkt zwischen dem Freistrahl aus der Schussfadeneintragsdüse und dem Strahl aus der Blasdüse quer neben dem Freistrahl angeordnet ist, und dass von der Blasdüse aus gesehen der Fadenführer nach dem Kreuzungspunkt zwischen Freistrahl und Strahl aus der Blasdüse ebenfalls quer zum Strahl aus der Blasdüse liegt.

Durch diese Anordnung wird es möglich, die Austrittsmündung der Blasdüse und die Eintrittsmündung der Saugdüse, die als Trichter ausgeführt sein kann, weiter als nach dem Stand der Technik von der Schussfadeneintragsdüse entfernt anzuordnen, und zwar in einer Richtung quer zur Schusseintragsrichtung, andererseits näher entgegengesetzt zur Schussrichtung bei der Austrittsmündung der Schussfadeneintragsdüse anzuordnen, so dass durch die Schussfadenablenkvorrichtung in Schussrichtung weniger Platz beansprucht wird als nach der eingangs erwähnten europäischen Patentanmeldung Nr. 0 150 763.

Der Fadenführer muss sich mindestens über eine Länge erstrecken, welche dem Bewegungsbereich der Schussfadeneintragsdüse quer zur Schusseintragsrichtung entspricht, wobei der Fadenführer in Bewegungsrichtung der Schussfadeneintragsdüse liegt. Das dem Riet zugewandte Ende des Fadenführers liegt in Schusseintragsrichtung vor der Ebene, in der sich die Mündung der Eintragsdüse bewegt. Sein anderes Ende liegt hinter jener Ebene, in der sich die Schere während des Abschneidens bewegt, damit der Schussfaden sicher in die Schere eingelegt wird. Der Fadenführer kann eine Verlängerung eines der Scherenflügel darstellen. Es kann aber auch beispielsweise die untere Fadenschneide auswechselbar auf dem Fadenführer befestigt sein. Die Blasdüse der Schussfadenablenkvorrichtung ist oberhalb der Schussfadeneintragsdüse in Eintragsrichtung nach ihrer Mündung vertikal nach unten wirkend angeordnet, und der Trichter zum Auffangen des Schussfadens liegt darunter innerhalb der Weblade der Webmaschine.

Die beschriebene Einrichtung zeichnet sich durch geringen Platzbedarf und einfache Bauweise auf.

Im folgendem wird die Erfindung anhand der Figuren im einzelnen beschrieben:
Fig. 1 gibt einen Ueberblick über die betreffende Anordnung in perspektivischer Darstellung,
Fig. 2 ist eine Ansicht der Anordnung quer zur Schusseintragsrichtung und ebenfalls quer zum Fadenführer,
Fig. 3 ist ein Schnitt durch die Anordnung in Fig. 2 nach Linie 111 - 111,
Fig. 4 zeigt eine Luftstrahlwebmaschine mit der Schussfadenablenkvorrichtung in schematischer Darstellung.

Die Webmaschine 20 gemäss Fig. 4 weist einen Antrieb 21 auf, von dem unter anderem das Riet 1 mit dem Rietprofil 2 angetrieben wird. Der Schussfaden 5 wird von der Schussfadenspule 50 abgezogen und mittels der Eintragsdüse 61 entlang des Rietes 1 geblasen. Die Kettfäden laufen vom Kettbaum 16 über die Schäfte 17 durch das Riet 1 und werden nach Eintragen und Anschlagen des Schussfadens 5 als Gewebe 19 auf dem Warenbaum 18 aufgewickelt. Am Gehäuse 30 sind die Eintragsdüse 61 und die Blasdüse 7 befestigt, während am Rietprofil 2 unterhalb der Blasdüse 7 ein Absaugtrichter sitzt.

Im normalen Betrieb der Webmaschine wird der Schussfaden durch die Eintragsdüse 61 bzw. 62 in den Führungskanal 12 gemäss Fig. 2 innerhalb des Webfaches 15 eingeblasen.

Der Führungskanal 12 wird durch das Riet 1 wie aus Fig. 1 ersichtlich gebildet. Während des Schusseintrags befindet sich der Führungskanal 12 in dem durch die über die Webbreite gespannten Kettfäden 13 und 14 gebildeten Webfach 15. Das Riet 1 ist im Rietprofil 2 befestigt, welches über mehrere Hebel 3 mit der Welle 4 verbunden ist. Die ganze Anordnung zwischen Riet 1 und Welle 4 wird als Weblade 10 bezeichnet. Die Weblade bewegt sich während des Schusseintrags zusammen mit den Eintragsdüsen 61 und 62 gemäss Drehung der Welle 4 in Richtung des Pfeils 41 nach vorne. Am Ende dieser Bewegung sind die Eintragsdüsen in der Position 61' bzw. 62' hinter der Schere 8 in Fig. 1, wo der Schussfaden abgeschnitten wird. Die Weblade schwenkt daraufhin wieder entgegen Pfeil 41 zurück. Wenn die Webmaschine infolge einer Störung automatisch stillgesetzt wird, soll ein bereits für den Eintrag vorbereiteter Schussfaden nicht mehr in den Bereich des Webfachs 15 gelangen. Er wird dann durch die Blasdüse 7 am Fadenführer 90 vorbei in den Trichter 23 und in die Transportleitung 22 innerhalb des Rietprofils 2 abgeleitet. Die Schussfadenablenkvorrichtung besteht also aus einer Blasdüse 7 oberhalb der Austrittsöffnung der Eintragsdüse 61 und 62, dem Fadenführer 90 und dem Trichter 23, welcher mittels eines Endstücks 24 im Rietprofil sitzt. Im Trichter 23 und in der Transportleitung 22 herrscht Unterdruck, damit der Schussfaden 5 abgesaugt werden kann.

Beim Ablenkvorgang zu Beginn des Schusseintrages wird der Schussfaden 5 durch den Luftstrom aus der Blasdüse 7 nach unten umglenkt und taucht somit direkt in den Trichter 23. Das Ende des Fadenführers 90 befindet sich unterhalb der Eintragsdüsen 61 und 62 links von den Austrittsöffnungen aus diesen Düsen gemäss Fig. 2. Während des Ablenkvorganges bewegen sich die Hauptdüsen in Richtung der Position 61' bzw. 62' im Bereich der Schere 8. Dabei gleitet der Schussfaden über die leicht nach rechts unten in Fig. 2 geschwungene Kante entlang der strichpunktierten Linie 91 zwischen die Scherenflügel 81 bzw. 82. An letzterem ist die Scherenschneide 83 auswechselbar befestigt. Der Trichter 23 am Beginn der Transportleitung 22 befindet sich dann gemäss Fig. 1 unterhalb der Schere 8 in Position 23'. Mit dem Schneiden des Schussfadens durch Abwärtsbewegung des oberen Scherenflügels 81, der in der Achse 86 drehbar gelagert ist und vom Antriebshebel 85 bewegt wird, ist der Ablenkvorgang beendet.

In Fig. 3 ist in verkleinertem Massstab gegenüber Fig. 2 in einem Schnitt nach Linie 111 - 111 dieser Figur eine Zwischenposition während des Ablenkvorganges dargestellt, in der sich der Schussfaden knapp oberhalb der Schnittebene 111 - 111 in Fig. 2 befindet.

Wie aus den Figuren 1 und 2 zu ersehen ist, sind der Fadenführer 90, der untere Scherenflügel 82 und der Befestigungsflansch 84 in ein einziges Element integriert, das zudem noch den oberen Scherenflügel 81 mittels der Achse 86 trägt. Der Flansch 84 ist an einem Gehäuse 30 angeschraubt. Beim Schneiden bewegt sich der obere Scherenflügel gemäss Pfeil 87 um die Achse 86 und gleitet dabei über die Scherenschneide 83 am unteren Scherenflügel 81.

Der Fadenführer 90 kann auch ohne direkte Verbindung zum unteren Scherenflügel 82 am Gehäuse 30 befestigt sein, wenn er so gestaltet ist, dass der Schussfaden am Ende des Ablenkvorganges mit Hilfe der Eintragsdüse 61 bzw. 62 durch den freien Raum zwischen den Scherenflügeln 81 und 82 gespannt ist.

Der Fadenführer 90 kann auch bei Luftwebmaschinen eingesetzt werden, die nur eine Schere 61 oder mehr als zwei Scheren 61,62 aufweisen.

## Patentansprüche

1. Luftstrahlwebmaschine mit einer ausserhalb des Webfaches (15) angeordneten Schussfadeneintragsdüse (61) und einer zwischen ihr und dem Webfach angeordneten Schussfadenablenkvorrichtung (7, 90, 22, 23) zum Fernhalten des Schussfadens (5) vom Webfach nach Abgabe eines Signals zum Stillsetzen der Webmaschine infolge einer Störung, wobei die Schussfadenablenkvorrichtung eine quer zur Schussrichtung liegende Blasdüse (7) und eine im wesentlichen in der Verlängerung der Blasdüse liegende Saugdüse (23) enthält, dadurch gekennzeichnet, dass von der Schussfadeneintragsdüse (61) aus gesehen ein Fadenführer (90) vor dem Kreuzungspunkt zwischen dem Freistrahl aus der Schussfadeneintragsdüse und dem Strahl aus der Blasdüse (7) quer neben dem Freistrahl angeordnet ist, und dass von der Blasdüse (7) aus gesehen der Fadenführer nach dem Kreuzungspunkt zwischen Freistrahl und Strahl aus der Blasdüse ebenfalls quer zum Strahl aus der Blasdüse liegt.

2. Webmaschine nach Anspruch 1, dadurch gekennzeichnet, dass sich der Fadenführer (90) mindestens über eine Länge erstreckt, welche dem Bewegungsbereich der Schussfadeneintragsdüse (61, 62) quer zur Schusseintragsrichtung entspricht, wobei der Fadenführer (90) in Bewegungsrichtung der Schussfadeneintragsdüse (61, 62) liegt.

3. Webmaschine nach Anspruch 2, dadurch gekennzeichnet, dass das dem Riet (1) zugewandete Ende des Fadenführers (90) in Schusseintragsrichtung vor der Ebene liegt, in der sich die Mündung der Eintragsdüse (61, 62) bewegt, und dass sein anderes Ende hinter jener Ebene liegt, in der sich eine Schere (8) während des Schneidens (81, 83) bewegt.

4. Webmaschine nach Anspruch 1, 2 oder 3, dadurch gekennzeichnet, dass der Fadenführer (90) eine Verlängerung eines der Scherenflügel (81, 82) bildet.

5. Webmaschine nach Anspruch 4, dadurch dadurch gekennzeichnet, dass die untere Scherenschneide (83) auswechselbar auf dem Fadenführer (90) befestigt ist.

6. Webmaschine nach Anspruch 1, dadurch gekennzeichnet, dass die Blasdüse (7) oberhalb der Schussfadeneintragsdüse vertikal nach unten wirkend angeordnet ist und dass ein die Saugdüse bildender Trichter (23) innerhalb der Weblade (10) der Webmaschine sitzt.

## Revendications

1. Métier à tisser à jet d'air avec une tuyère (61) d'insertion de fil de trame située à l'extérieur du pas de chaîne (15) et un dispositif (7, 90, 22, 23) de déviation de fil de trame situé entre cette tuyère et le pas de chaîne pour écarter le fil de trame (5) du pas de chaîne après l'émission d'un signal d'arrêt de la machine suite à un dérangement, le dispositif de déviation du fil de trame comportant une tuyère de soufflage (7) perpendiculaire à la direction de la trame et une tuyère d'aspiration se trouvant en substance dans le prolongement de la tuyère de soufflage, caractérisé en ce qu'il est prévu un guide-fil (90) qui, vu de la tuyère (61) d'insertion de fil de trame, se trouve placé avant le point de croisement entre le jet libre sortant de la tuyère d'insertion de fil de trame et le jet de la tuyère de soufflage (7), transversalement à côté du jet libre, et qui, vu de la tuyère de soufflage (7), se trouve placé après le point de croisement entre le jet libre et le jet de la tuyère de soufflage, également transversalement par rapport au jet de la tuyère de soufflage.

2. Métier à tisser selon la revendication 1, caractérisé en ce que le guide-fil (90) s'étend au moins sur une longueur correspondant à la zone de mouvement des tuyères (61, 62) d'insertion de fil de trame transversalement par rapport à la direction d'insertion de la trame, le guide-fil (90) se trouvant dans la direction de mouvement des tuyères (61, 62) d'insertion de la trame.

3. Métier à tisser selon la revendication 2, caractérisé en ce que l'extrémité du guide-fil (90) en regard du peigne (1) se trouve dans la direction d'insertion de la trame devant le plan dans lequel l'orifice des tuyères d'insertion (61, 62) se déplace, et que son autre extrémité se trouve derrière le plan dans lequel un coupe-fil (8) se déplace durant la coupe (81,83).

4. Métier à tisser selon les revendications 1, 2 ou 3, caractérisé en ce que le guide-fil (90) forme un prolongement d'un des bras (81, 82) du coupe-fil.

5. Métier à tisser selon la revendication 4, caractérisé en ce que la lame inférieure (83) du coupe-fil est fixée sur le guide-fil (90) de manière à pouvoir être échangée.

6. Métier à tisser selon la revendication 1, caractérisé en ce que la tuyère de soufflage (7) est située au-dessus de la tuyère (61) d'insertion du fil de trame, en fonctionnant verticalement vers le bas, et qu'un entonnoir (23) formant la tuyère d'aspiration se trouve dans le battant (10) du métier à tisser.

## Claims

1. An air jet loom having: a picking nozzle (61) outside the shed (15); a weft yarn deflector (7, 90, 22, 23) disposed between such nozzle and the shed and operative to keep the weft yarn (5) away from the shed in response to a loom stop signal caused by a disturbance, the weft yarn deflector comprising a blowing nozzle (7) disposed transversely of the weft and a suction nozzle (23) which is situated in extension of the blowing nozzle, characterised in that a yarn guide (90) is disposed before, as seen from the picking nozzle (61), the intersection between the free jet from the picking nozzle and the jet from the blowing nozzle (7) and transversely to and adjacent the free jet, and the yarn guide is disposed, as seen from the blowing nozzle (7), after the intersection between the free jet and the jet from the blowing nozzle and also transversely to the jet from the blowing nozzle.

2. A loom according to claim 1, characterised in that the yarn guide (90) extends at least over a length corresponding to the range of movement of the picking nozzle (61, 62) transversely to the picking direction, the yarn guide (90) extending in the direction of movement of the picking nozzle (61, 62).

3. A loom according to claim 2, characterised in that that end of the yarn guide (90) which faces the reed (1) is disposed, as considered in the picking direction, before the plane in which the discharge orifice of the picking nozzle (61, 62) moves, and its other end moves behind the plane in which a shears (8) moves during severance (81, 83).

4. A loom according to claim 1, 2 or 3, characterised in that the yarn guide (90) is an extension of one of the shears blades (81, 82).

5. A loom according to claim 4, characterised in that the bottom cutting edge (83) of the shears is secured releasably to the yarn guide (90).

6. A loom according to claim 1, characterised in that the blowing nozzle (7) is so disposed above the picking nozzle (61) as to be operative vertically downwards, and a funnel (23) forming the suction nozzle is disposed in the sley (10) of the loom.
